# EUROPÄISCHE PATENTSCHRIFT

(11) **EP 3 415 461 B1**
(45) Veröffentlichungstag und Bekanntmachung des Hinweises auf die Patenterteilung: **14.08.2019**
(21) Anmeldenummer: 18020192.3
(22) Anmeldetag: 25.03.2015
(51) Int. Cl.: B66F 9/18, B22D 41/12

(54) **PFANNE FÜR EIN ANBAUGERÄT ODER EINEN DIESES VERWENDENDEN GABELSTAPLERS**
CUP FOR AN ATTACHMENT OR A FORK-LIFT TRUCK USING SAME
DOUILLE POUR UN APPAREIL RAPPORTÉ OU POUR UN CHARIOT ÉLÉVATEUR UTILISANT LADITE DOUILLE

(30) Priorität: 02.04.2014 DE 202014002985 U
(43) Veröffentlichungstag der Anmeldung: 19.12.2018
(62) Teilanmeldung aus: 15000880.3
(73) Patentinhaber: Baumann, Herwig, 75433 Maulbronn (DE)
(72) Erfinder: Baumann, Herwig, 75433 Maulbronn (DE)
(74) Vertreter: Leitner, Waldemar

(56) Entgegenhaltungen:
- WO-A1-86/04839
- CH-A- 394 508
- DE-A1- 2 160 533
- DE-A1- 2 816 205
- GB-A- 879 327
- US-A- 2 507 583
- US-A- 3 414 250
- US-B1- 7 264 769

## Beschreibung

Die Erfindung betrifft eine Pfanne gemäß den Merkmalen des Anspruchs 1.

Die DE 28 16 205 A1 beschreibt einen Transportbehälter, der einen äußeren Metallmantel aufweist. In seinem oberen Bereich weist der Behälter eine Arbeitsöffnung auf, die mit einer wärmeisolierenden Deckelhaube unter Zwischenschaltung von Dichtungsmaterial gasdicht abschließbar ist. Diese Arbeitsöffnung dient zum Reinigen des Behälterinneren, zum Einbringen einer keramischen Innenauskleidung und eines Stampfmaterials, z. B. zum Zwecke der Ausbesserung des Behälterinneren, nicht aber zum Einfüllen des zu transportierenden Materials.

Wie in dieser Druckschrift ausgeführt, wird der Transportbehälter über eine Gießöffnung befüllt und entleert. Diese Gießöffnung ist mit einem wärmeisolierten Gießdeckel gasdicht verschließbar. Für die Gießzeit, also für die Zeit, in der der Transportbehälter entleert wird, ist in diese Gießöffnung ein Entnahmerohr einführbar, welches unter gasdichtem Übergang am äußeren Metallmantel des Transportbehälters festlegbar ist.

Das Entnahmerohr besitzt an seinem oberen Ende eine an ihm gasdicht angesetzte, seine Durchtrittsöffnung umschließende, kreisförmige Deckelplatte, wobei das Entnahmerohr über die Deckelplatte an dem äußeren Metallmantel unter Zwischenschaltung einer Dichtung mit gasdichtem Übergang festgelegt ist. Zur Befestigung der Deckelplatte am äußeren Metallmantel sind an diesem zwei Befestigungsstifte mit je einer Stiftbohrung angeschweißt und die Deckelplatte weist ihrerseits zwei Ausnehmungen auf, in deren Bereich die Deckelplatte beim Einführen des Entnahmerohrs in das Behälterinnere auf die Befestigungsstifte aufschiebbar ist. Nachdem die Deckelplatte auf die Befestigungsstifte aufgeschoben ist, ist die Deckelplatte mittels in die Stiftbohrung der Befestigungsstifte einschiebbarer Keile am äußeren Metallmantel des Transportbehälters unter Verspannung festlegbar. WO 86/04839 offenbart eine Pfanne für ein Anbaugerät oder einen dieses verwendenden Gabelstapler, die einen Pfannenkörper mit einem Pfannenoberteil aufweist, wobei die Pfanne Tragzapfen aufweist, über die sie in dem Anbaugerät aufhängbar ist.

Zum Transport von Gießpfannen werden nicht selten Gabelstapler eingesetzt, auf deren Gabeln die Gießpfannen transportiert werden. Dadurch kann der Gabelstapler vielseitiger eingesetzt werden, nämlich sowohl zum Transport von Gießpfannen als auch zum Transport anderer Lasten. Aufgrund der großen Stückzahl, in welcher Gabelstapler hergestellt werden, sind sie außerdem preiswerter als spezielle Flurfördermittel zum Transport von Gießpfannen oder anderen Pfannen mit schmelzflüssigem Inhalt. Der Transport von Pfannen mit schmelzflüssigem Inhalt auf den Gabelzinken von Gabelstaplern verursacht jedoch immer wieder schwere Unfälle, die vor allem auf eine mangelnde Sicherung der Pfannen zurückzuführen sind, was im Falle eines abrupten Bremsvorgangs zum Herabrutschen der Pfanne von den Gabelzinken führen kann. Ein weiterer Nachteil beim Transport einer Pfanne auf den Gabelzinken eines Gabelstaplers besteht darin, dass zwischen dem Hubgerüst und der Gießpfanne der entlang des Hubgerüsts auf und ab bewegliche Gabelträger untergebracht werden muss. Dies führt zu einer Verlagerung des Schwerpunkts der Pfanne vom Hubgerüst und von der Vorderachse des Staplers weg nach vorne, wodurch die maximale Nutzlast beim Transport gefüllter Pfannen erheblich abnimmt.

Ausgehend hiervon liegt der Erfindung die Aufgabe zugrunde, eine Pfanne für ein Anbaugerät dahingehend zu verbessern, dass beim Transport einer derartigen Pfanne, insbesondere bei einer Pfanne mit einem schmelzflüssigen Inhalt, die Transporteigenschaften verbessert werden. Auch soll ein für die erfindungsgemäße Pfanne besonders geeignetes Anbaugerät vorgeschlagen werden.

Diese Aufgabe wird durch eine Pfanne mit den Merkmalen des Anspruchs 1 gelöst.

Vorteilhafte Weiterbildungen der Pfanne sind Gegenstand der Unteransprüche.

Durch die erfindungsgemäßen Maßnahmen wird in vorteilhafter Art und Weise eine für ein Anbaugerät geeignete Pfanne geschaffen, welche sich dadurch auszeichnet, dass sich durch den an den zylindrischen Abschnitt anschließenden konisch verjüngten Abschnitt die Oberfläche der in der erfindungsgemäßen Pfanne aufgenommenen Flüssigkeit verringert wird, was bei einer Schmelze in vorteilhafter Art und Weise zu einem geringeren Wärmeverlust führt. Außerdem wird der Spritz- oder Schwappschutz beim Transport der Pfanne verbessert. Die einseitig überstehende Ausgießschnauze des Pfannenoberteils erlaubt ein einfaches Ausgießen der erfindungsgemäßen Pfanne.

Eine vorteilhafte Weiterbildung der Erfindung sieht vor, dass die Ausgießschnauze eine in Richtung ihres freien Endes konisch verjüngte Form aufweist. Eine derartige Maßnahme besitzt den Vorteil, dass hierdurch ein geschlossener Gießstrahl erzeugt werden kann.

Das vorgeschlagene Anbaugerät zeichnet sich dadurch aus, dass es in besonders vorteilhafter Art und Weise für die erfindungsgemäße Pfanne ausgebildet ist: Durch die erfindungsgemäße Kombination von Pfanne und Anbaugerät wird erreicht, dass beim Transport einer Pfanne zwischen dem Hubgerüst und dem Anbaugerät kein Platz für den Gabelträger eines Gabelstaplers frei gehalten werden muss, so dass der Schwerpunkt der Pfanne näher an das Hubgerüst und an die Vorderachse des Gabelstaplers heran verlegt und dadurch bei gegebener Traglast des Gabelstaplers die Transportkapazität erhöht werden kann. Durch das Fehlen des Gabelträges kann weiter die Sicht des Fahrers auf den Fahrweg und auf die Pfanne verbessert werden. Darüber hinaus stellen die Einrichtungen zur Aufnahme und Sicherung der Pfanne im Anbaugerät sicher, dass die Pfanne beim Transport nicht verrutschen oder auf andere Weise ihre Lage verändern kann und gewährleisten daher eine hohe Transportsicherheit.

Damit sich die vom Stapler transportiert Pfanne entleeren lässt, umfassen die Einrichtungen zur Aufnahme und Sicherung der Pfanne vorteilhaft einen Kippbügel zum Einhängen der Pfanne und mindestens einen hydraulischen Kippzylinder zum Kippen des Kippbügels und der am Kippbügel eingehängten Pfanne. Bevorzugt sind an den entgegengesetzten Seiten des Anbaugeräts zwei aufrechte Kippzylinder vorgesehen, die sich mit ihren unteren Enden bzw. ihren Zylinderrohren gelenkig auf einer Grundplatte des Anbaugeräts abstützen. Die Kippzylinder sind vorteilhaft mit ihren oberen Enden bzw. ihren Kolbenstangen an einer starr mit dem Kippbügel verbundenen Schwinge angelenkt, so dass sich durch Ausfahren der Kolbenstangen der Kippbügel zusammen mit der Pfanne aus einer allgemein horizontalen Ruhestellung um etwa 95 Grad in eine allgemein senkrechte Entleerstellung verschwenken lässt. Die horizontale Schwenkachse des Kippbügels ist vorteilhaft in der Nähe einer Ausgießschnauze der Pfanne angeordnet, so dass die Ausgießschnauze beim Kippen der Pfanne ihre Lage beibehält und der Gießstrahl beim Ausgießen nicht wandert, was ein zielgenaues Eingießen in eine Gießöffnung einer Gussform ermöglicht.

Zur Vergrößerung des Aktionsradius beim Gießen umfasst das Anbaugerät gemäß einer weiteren bevorzugten Weiterbildung der Erfindung einen unterhalb der von Pfanne angeordneten hydraulischen Schwenkantrieb, mit dem sich die Pfanne und der Kippbügel in Bezug zum Tragmast aus einer Transportstellung um jeweils etwa 90 Grad im Uhrzeigersinn sowie auch entgegen dem Uhrzeigersinn um eine allgemein vertikale Schwenkachse schwenken lassen. Durch die Anordnung des Schwenkantriebs unterhalb von der Pfanne kann die Sicht des Fahrers auf den Fahrweg und die Pfanne verbessert und die Bauhöhe des mit dem Anbaugerät ausgestatteten Gabelstaplers verringert werden, so dass die Pfanne auch durch niedrige Tordurchfahrten oder unter sonstigen Überbauungen hindurch transportiert werden kann. Außerdem bleiben die Pfanne und die Oberfläche der Schmelze von oben her frei zugänglich, was zum Beispiel eine Behandlung oder Reinigung der Schmelze oder eine Beheizung der Pfanne erleichtert.

Der Schwenkantrieb ist zweckmäßig zwischen dem Tragmast und einer Grundplatte des Anbaugeräts angeordnet, die den Kippbügel mit der Pfanne und die übrigen Teile des Anbaugeräts trägt, so dass diese zusammen mit der Grundplatte in Bezug zum Tragmast schwenkbar sind. Dabei ist der Schwenkantrieb vorzugsweise so angeordnet, dass die Schwenkachse durch die Mitte der allgemein kreisförmigen Pfanne verläuft, wodurch eine Verlagerung des Lastschwerpunkts beim Verschwenken der Pfanne vermieden wird.

Das Anbaugerät umfasst vorzugsweise einen hydraulisch schwenkbaren Deckel, der sich bei Bedarf auf die im Anbaugerät aufgenommene Pfanne absenken lässt, um eine Einfüllöffnung an der Oberseite der Pfanne und vorteilhaft auch eine Öffnung an der Oberseite der Ausgießschnauze zu verschließen. Auf diese Weise kann beim Transport der Pfanne ein ungewollter Austritt des flüssigen Pfanneninhalts zum Beispiel beim Bremsen verhindert und damit die Sicherheit verbessert werden. Außerdem werden durch den Deckel die Wärmeverluste verringert und damit das Abkühlen des Inhalts der Pfanne verlangsamt. Der Deckel ist zweckmäßig an der zum Stapler benachbarten Seite des Kippbügels angelenkt und umfasst vorteilhaft einen ersten Deckelteil zum Verschließen der oberen Einfüllöffnung und einen in Bezug zum ersten Deckelteil beweglichen zweiten Deckelteil zum Verschließen der Öffnung an der Oberseite der Ausgießschnauze sowie einer Ausgießöffnung der Pfanne.

Vorteilhaft ist der erste Deckelteil um eine erste horizontale Schwenkachse in Bezug zum Kippbügel schwenkbar, während der zweite Deckelteil um eine zur ersten Schwenkachse parallele zweite Schwenkachse in Bezug zum ersten Deckelteil schwenkbar ist. Der zweite Deckelteil kann zweckmäßig unabhängig vom ersten Deckelteil geöffnet und geschlossen werden, wodurch es ermöglicht wird, beim Transport sowohl den ersten und den zweiten Deckelteil und im Gießbetrieb nur den ersten Deckelteil zu schließen.

Bevorzugt wird, dass das Anbaugerät eine Gießrinne umfasst, die aus einer Gebrauchsstellung vor einer Ausgießschnauze der Pfanne in eine Nichtgebrauchsstellung neben der Pfanne schwenkbar ist. Auf diese Weise kann der Inhalt der Pfanne in Abhängigkeit von der Zugänglichkeit oder Erreichbarkeit einer Gießöffnung einer Gussform wahlweise direkt aus der Pfanne oder indirekt durch die Gießrinne in die Gießöffnung gegossen werden. Dabei wird die Gießrinne zweckmäßig dann eingesetzt, wenn die Gießöffnung schwer zugänglich oder flureben ist oder zwischen dem Fahrweg des Staplers und der Gießöffnung große Abstände überbrückt werden müssen.

Vorteilhaft ist die Gießrinne in der Gebrauchsstellung allgemein in Fahrtrichtung des Staplers ausgerichtet, während sie in der Nichtgebrauchsstellung allgemein entgegen der Fahrtrichtung ausgerichtet ist, so dass sie den Gießvorgang nicht behindert, wenn aus der Pfanne direkt in die Gießöffnung gegossen wird.

Im Folgenden wird die Erfindung anhand eines in der Zeichnung dargestellten Ausführungsbeispiels näher erläutert.
Fig. 1 zeigt eine Seitenansicht eines Gabelstaplers mit Anbaugerät in verschiedenen Stellungen einer Pfanne, eines Pfannendeckels und einer Gießrinne;
Fig. 2 zeigt eine Oberseitenansicht des Gabelstaplers mit Anbaugerät und Pfanne in zwei verschiedenen Stellungen der Gießrinne;
Fig. 3 zeigt eine vergrößerte Seitenansicht des Anbaugeräts ohne Gießrinne und Pfanne;
Fig. 4 zeigt eine vergrößerte Oberseitenansicht des Anbaugeräts mit Gießrinne und ohne Pfanne;
Fig. 5 zeigt eine vergrößerte Seitenansicht der Pfanne;
Fig. 6 zeigt eine vergrößerte Oberseitenansicht der Pfanne;
Fig. 7 zeigt eine vergrößerte Vorderseitenansicht der Pfanne.
Der in den Figuren 1 und 2 dargestellte Gabelstapler 10 und das in den Figuren 1 bis 4 dargestellte Anbaugerät 12 dienen zum Transport der in den Figuren 1, 2 und 5 bis 7 dargestellten, auf das Anbaugerät 12 abgestimmten Pfanne 14, bei der es sich um eine Gieß- oder Transportpfanne zum

Transport und zum Gießen einer Schmelze handelt. Der Gabelstapler 10 kann jedoch bei Bedarf umgerüstet werde, indem das Anbaugerät 12 gegen einen üblichen Gabelträger (nicht dargestellt) mit Gabelzinken ausgetauscht wird, wenn mit dem Gabelstapler 10 andere Lasten transportiert und/oder angehoben werden sollen.

Wie am besten in den Figuren 5 bis 7 dargestellt, weist die Pfanne 14 einen in Draufsicht allgemein kreisförmigen Pfannenkörper 16 mit einem Fassungsvermögen von 1 600 kg auf. Der Pfannenkörper 16 besteht im Wesentlichen aus einem Pfannenoberteil 18 mit einer einseitig überstehenden Ausgießschnauze 20 sowie einem entlang einer Flanschverbindung 22 mit dem Pfannenoberteil 18 verbundenen Wechselboden 24. Der Pfannenoberteil 18 und der Wechselboden 24 sind im Inneren mit einer Feuerfestauskleidung 26 versehen.

Der Pfannenoberteil 18 besteht aus einem an den Wechselboden 24 angrenzenden zylindrischen Abschnitt 28 und einem darüber angeordneten konisch verjüngten Abschnitt 30 mit der Ausgießschnauze 20. Durch die konische Form des Abschnitts 30 kann die Größe der Oberfläche der Schmelze verkleinert werden, was zu geringeren Wärmeverluste führt. Außerdem kann der Spritz- oder Schwappschutz beim Transport der Pfanne 14 verbessert werden. Die Ausgießschnauze 20 besitzt eine in Richtung ihres freien Endes konisch verjüngte Form, wodurch ein geschlossener Gießstrahl erzeugt werden kann.

Der obere Rand 32 des konischen Abschnitts 30 ist senkrecht zur Mittelachse des zylindrischen Abschnitts 28 bzw. parallel zur Unterseite des Wechselbodens 24 ausgerichtet und begrenzt eine Einfüllöffnung 34 an der Oberseite der Pfanne 14. Der obere Rand 36 der Ausgießschnauze 20 ist von der Einfüllöffnung 34 weg leicht nach oben in Richtung des freien Endes der Ausgießschnauze 20 geneigt und begrenzt eine zum freien Ende der Ausgießschnauze 20 hin verjüngte Öffnung 38 an der Oberseite der Ausgießschnauze 20. Das nach oben und hinten zu abgeschrägte freie Ende der Ausgießschnauze 20 begrenzt eine flache muldenförmige Ausgießöffnung 40.

An der Außenseite des konisch verjüngten Abschnitts 30 sind in gleichen Winkelabständen drei Tragösen 42 angeschweißt, an denen die Pfanne 14 von einem Kran angehoben werden kann. Auf der von der Ausgießschnauze 20 abgewandten Seite des Abschnitts 30 sind außerdem zwei zum Rand 32 der Einfüllöffnung 34 parallele Riegelplatten 44 angeschweißt, die etwa in Höhe des Randes 32 bis über den äußeren Umfang des zylindrischen Abschnitts 28 hinaus überstehen und dort jeweils mit einer als Langloch ausgebildeten Durchgangsöffnung 48 versehen sind. Die Riegelplatten 44 stützen sich über vertikale Stützplatten 46 auf dem konischen Abschnitt 30 ab.

Etwas unterhalb des oberen Randes 32 des Abschnitts 30 stehen zwei fluchtende horizontale Tragzapfen 50 in einer zur Mittelebene der Ausgießschnauze 20 senkrechten Richtung nach entgegengesetzten Seiten bis über den äußeren Umfang des zylindrischen Abschnitts 28 hinaus über. Die beiden Tragzapfen 50 dienen zum Aufhängen der Pfanne 14 im Anbaugerät 12 und sind gegenüber der Mitte der Pfanne 12 leicht in Richtung der Ausgießschnauze 20 versetzt, wie in Fig. 6 dargestellt. Die Tragzapfen 50 sind durch massive Stützen 52 mit dem Abschnitt 30 verschweißt.

Wie am besten in Fig. 1 und 2 dargestellt, umfasst der Gabelstapler 10 ein Fahrgestell 54 mit einer Vorderachse 56 und einer Hinterachse 58, einer Fahrerkabine 60 und einem vor der Vorderachse 56 angeordneten Hubgerüst 62, an dem wahlweise das Anbaugerät 14 oder ein Gabelträger mit Gabelzinken montiert werden kann.

Das Fahrgestell 54 beherbergt einen Fahrantrieb (nicht sichtbar) und ein Hydraulikaggregat (nicht sichtbar), das zur Versorgung eines hydraulischen Hubantriebs des Hubgerüsts 62 sowie von hydraulischen Komponenten im Anbaugerät 14 mit Hydraulikfluid dient. Das Hydraulikfluid für die hydraulischen Komponenten im Anbaugerät 14 wird durch ein am Hubgerüst 62 angeordnetes Kupplungsmodul (nicht dargestellt) geleitet, an dem die Versorgungsleitungen der hydraulischen Komponenten bei Bedarf abgekuppelt werden können.

Das Hubgerüst 62 umfasst mehrere Hubketten (nicht dargestellt), die mit dem hydraulischen Hubantrieb verbunden sind, sowie eine Linearführung mit zwei gegenüberliegenden U-Profilen 64 zum Führen des an den Hubketten aufgehängten Anbaugeräts 12 oder Gabelträgers beim Anheben oder Absenken desselben, wie in Fig. 1 durch einen Doppelpfeil A angezeigt.

Wie am besten in Fig. 3 und 4 dargestellt, umfasst das Anbaugerät 12 einen zur Montage am Hubgerüst 62 bestimmten aufrechten Tragmast 66 mit einem am unteren Ende horizontal überstehenden gabelförmigen Trägerteil 68, eine über einen Schwenkantrieb 70 auf dem Trägerteil 68 abgestützte Grundplatte 72, zwei nach oben über die Grundplatte 72 überstehende Stützen 74, an deren oberen Enden ein zur Aufnahme der Pfanne dienender Kippbügel 76 in Schwenklagern 78 gelagert ist, sowie zwei in der Nähe der Stützen 74 angeordnete aufrechte Kippzylinder 80 zum Schwenken des Kippbügels 76 und der vom Kippbügel 76 aufgenommenen Pfanne 14.

Das Anbaugerät 14 umfasst weiter einen schwenkbaren Deckel 82, mit dem die Einfüllöffnung 34 der im Kippbügel 80 aufgehängten Pfanne 14 und bei Bedarf auch die obere Öffnung 38 und die Ausgießöffnung 40 der Ausgießschnauze 20 wahlweise geschlossen oder freigegeben werden können, wie in Fig. 1 durch den Doppelfeil B angezeigt. Zum Ausgießen der Pfanne 14 ist das Anbaugerät 14 darüber hinaus mit einer schwenkbaren Gießrinne 84 versehen, die bei Bedarf vor die Ausgießöffnung 40 der Pfanne 14 geschwenkt werden kann.

Wie am besten in Fig. 1 und 3 dargestellt, weist der aufrechte Tragmast 66 ebenso wie der Gabelträger auf Rollenbolzen 86 drehbar gelagerte Führungsrollen 88 auf, die in den U-Profilen 64 der Linearführung des Hubgerüsts 62 abrollen, wenn der an den Hubketten aufgehängte Tragmast 66 oder der Gabelträger mittels des Hubantriebs entlang des Hubgerüsts 62 nach oben oder unten verfahren wird. Zum Aufhängen des Tragmasts 66 bzw. des Gabelträgers weisen sowohl der Tragmast 66 und der Gabelträger Hubkettenanschlüsse (nicht dargestellt) auf, mit denen sie sich lösbar an den Hubketten befestigen lassen.

Die Hubkettenanschlüsse des Tragmasts 66 bzw. des Gabelträgers bilden Kupplungseinrichtungen, die sich mit komplementären Kupplungseinrichtungen an den Hubketten des Hubgerüsts 62 kuppeln lassen, um wahlweise den Tragmast 66 oder den Gabelträger an den Hubketten des Hubgerüsts 62 aufzuhängen. Die Führungsrollen 88 des Tragmasts 66 bzw. des Gabelträgers bilden Führungseinrichtungen, die beim Antreiben der Hubketten mit den U-Profilen 64 des Hubgerüsts 62 zusammenwirken, um den Tragmast 66 bzw. den Gabelträger beim Anheben und Absenken in der Linearführung führen.

Die Form und die Abmessungen der Hubkettenanschlüsse und der Führungsrollen 88 des Tragmasts 66 entsprechen der Form und den Abmessungen der der Hubkettenanschlüsse und der Führungsrollen des Gabelträgers, so dass das Hubgerüst 62 ohne bauliche Veränderungen wahlweise mit dem Anbaugerät 14 oder mit dem Gabelträger bestückt werden kann.

Mit dem Schwenkantrieb 70 zwischen dem Trägerteil 68 und der Grundplatte 72 kann die im Anbaugerät 12 transportierte Pfanne 14 zur Vergrößerung des Aktionsradius beim Gießen um jeweils etwa 90 Grad im Uhrzeigersinn und entgegen dem Uhrzeigersinn um eine zum Tragmast 66 parallele aufrechte Schwenkachse 90 geschwenkt werden, wie durch den Doppelpfeil C in Fig. 1 angezeigt. Der Schwenkantrieb 70 umfasst dazu einen im Trägerteil 68 untergebrachten Hydraulikmotor mit einem Schneckengetriebe, mit dem sich die über ein Kugeldrehlager drehbar auf dem Trägerteil 68 abgestützte Grundplatte 72 in Bezug zum Trägerteil 68 schwenken lässt. Wahlweise kann das Anbaugerät 14 jedoch auch mit einem elektrischen oder pneumatischen Schwenkantrieb 70 bestückt werden, der sowohl für die drehbare Lagerung und für die Relativbewegung der beiden durch den Schwenkantrieb 70 verbundenen Bauteile 68, 72 sorgt. Wie am besten in Fig. 1 dargestellt, verläuft die Schwenkachse 90 durch die Mitte der Pfanne 14, so dass beim Verschwenken der Pfanne 14 eine Verlagerung des Lastschwerpunkts vermieden wird.

Wie am besten in Fig. 2 und 4 dargestellt, besitzt der in einer Transportstellung allgemein horizontal ausgerichtete Kippbügel 76 einen allgemein U-förmigen Umriss mit zwei in Fahrtrichtung weisenden parallelen Schenkeln und einem zum Gabelstapler 10 benachbarten halbkreisförmigen Jochteil. Die beiden Schenkel sind in der Nähe ihres Übergangs zum Jochteil jeweils mit einer schräg nach hinten und oben offenen Aufnahme 92 für die beiden Tragzapfen 50 der Pfanne 14 versehen, während der Jochteil zwei nach oben überstehenden Positionier- und Sicherungsbolzen 94 aufweist.

Die Pfanne 14 wird von oben her an den Kippbügel 76 angenähert, so dass die beiden Tragzapfen 50 in die gegenüberliegenden Aufnahmen 92 gleiten und die Enden der Positionier- und Sicherungsbolzen 94 in die Durchgangsöffnungen 48 der Riegelplatten 44 eintreten. Die Pfanne 14 wird dann auf dem Kippbügel 76 abgesetzt, wobei die Tragzapfen 50 ganz in die Aufnahmen 92 eintreten, die Riegelplatten 44 auf der Oberseite des Jochteils zu liegen kommen und Enden der Positionier- und Sicherungsbolzen 94 nach oben über die Riegelplatten 44 überstehen.

Um beim Verschwenken des Kippbügels 76 ein Herausfallen der Pfanne 14 aus dem Kippbügel 76 zu verhindern, wird die Pfanne 14 mit zwei Keilen (nicht dargestellt) in den überstehenden Enden der Positionier- und Sicherungsbolzen 94 gesichert, so dass sie sich beim Verschwenken des Kippbügels 76 zusammen mit diesem mitbewegt. Die Höhe der Pfanne 14 ist so auf die Höhe des Kippbügels 76 über der Grundplatte 72 abgestimmt, dass sich der Wechselboden 24 der Pfanne 14 in einem vertikalen Abstand oberhalb der Grundplatte 72 befindet.

Zum Verschwenken des Kippbügels 76 weisen die beiden freien Enden von dessen Schenkeln jeweils einen seitlich überstehenden Schwenkzapfen 96 auf, der in dem Schwenklager 78 am oberen Ende der benachbarten Stütze 74 schwenkbar gelagert ist. Die beiden Kippzylinder 80 umfassen jeweils ein Zylinderrohr 98, dessen unteres Ende an der Grundplatte 72 angelenkt ist und sich auf dieser abstützt, und eine ausfahrbare Kolbenstange 100, deren oberes Ende an einer Schwinge 102 angelenkt ist, die starr mit dem benachbarten Schenkel des Kippbügels 76 verbunden ist. Um es zu ermöglichen, die Pfanne 14 exakt horizontal auszurichten, weisen die Kolbenstangen 100 an ihren an den Schwingen 102 angelenkten oberen Enden verstellbare Augen auf.

Mittels der Kippzylinder 80 können der Kippbügel 76 und die Pfanne 14 gemeinsam um etwa 95 Grad zwischen der horizontalen Transportstellung der Pfanne 14 und einer Entleerstellung geschwenkt werden, wie durch den Doppelpfeil D in Fig. 1 angezeigt.

Wie am besten in Fig. 3 dargestellt, ist der Deckel 82 mit seinem hinteren Ende in einem Schwenklager 104 mit horizontaler Schwenkachse am Joch des Kippbügels 76 angelenkt. Der Deckel 82 ist mittels eines darüber angeordneten Hydraulikzylinders 106 schwenkbar, dessen Zylinderrohr 106 hinter dem Schwenklager 104 an einem erhöhten Fortsatz 108 des Kippbügels 76 angelenkt ist, während die Kolbenstange 110 am Deckel 82 angelenkt ist.

Der Deckel 82 umfasst einen ersten größeren Deckelteil 112, der in der Schließstellung des Deckels 82 auf dem oberen Rand 32 der Einfüllöffnung 34 aufliegt, und einen zweiten kleineren Deckelteil 114 mit einem schräg nach unten und vorne geneigten Fortsatz 116, der zum Verschließen der Ausgießöffnung 40 dient. Der zweite Deckelteil 114 ist entlang eines Scharniers 118 schwenkbar mit dem ersten Deckelteil 112 verbunden und kann mittels des Hydraulikzylinders 106 in Bezug zu dem in der Schließstellung befindlichen ersten Deckelteil 112 aus einer steiler geneigten Offenstellung nach unten in eine flacher geneigte Schließstellung geschwenkt werden, in der er auf dem oberen Rand 36 der Ausgießschnauze 20 aufliegt und die Öffnung 38 an deren Oberseite verschließt, während der Fortsatz 116 die Ausgießöffnung 40 bedeckt.

Die Kolbenstange 110 des Hydraulikzylinders 106 ist mit ihrem vorderen Ende am zweiten Deckelteil 114 angelenkt, während der erste Deckelteil mit einem nach oben überstehenden Anschlag 120 versehen ist, gegen den beim Einziehen der ausgefahrenen Kolbenstange 110 der zweite Deckelteil 114 anschlägt, wenn er seine steil geneigte Offenstellung erreicht, wie in Fig. 1 dargestellt. Wenn die Kolbenstange 110 anschließend weiter eingezogen wird, werden der erste und der zweite Deckelteil gemeinsam in die in Fig. 1 ebenfalls dargestellte vertikale Stellung geschwenkt.

In dieser Stellung ist die Einfüllöffnung 34 der im Anbaugerät 12 transportierten Pfanne 14 zum Beispiel zur Behandlung der Schmelze frei zugänglich, während sie in der Schließstellung des ersten und des zweiten Deckelteils 112, 114 vollständig geschlossen ist, um beim Transport der Pfanne 14 Wärmeverluste zu reduzieren. Zum Entleeren der Pfanne bei geschlossenem erstem Deckelteil 112 kann der zweite Deckelteil 114 geöffnet werden.

Mittels der Gießrinne 84 kann die im Anbaugerät 12 aufgenommene Pfanne 14 entweder direkt oder durch die Gießrinne entleert werden, beispielsweise wenn die Schmelze in der Pfanne 14 in eine schlecht zugängliche Gießöffnung einer Gussform gegossen werden soll. Zu diesem Zweck kann die Gießrinne 84 aus einer Nichtgebrauchsstellung (in Fig. 2 in strichpunktierten Linien dargestellt) neben der Pfanne 14 von Hand in eine Gebrauchsstellung vor bzw. unter der Ausgießöffnung 40 der Pfanne 14 geschwenkt werden.

Wie am besten in Fig. 1, 2 und 4 dargestellt, besteht die Gießrinne 84 aus einem breiteren, nach oben offenen hinteren Gießrinnenteil 122, dessen hinteres Ende in der Gebrauchsstellung unterhalb von der Ausgießschnauze 20 der Gießpfanne 14 positioniert werden kann, sowie einen röhrenförmigen vorderen Gießrinnenteil 124 mit einem nach unten abknickenden freien Ende 126.

Wie am besten in Fig. 2 dargestellt, kann die Gießrinne 84 sowohl in ihrer Gebrauchsstellung als auch in ihrer Nichtgebrauchsstellung im Wesentlichen parallel zur Fahrtrichtung des Staplers 10 ausgerichtet werden, wobei jedoch das freie Ende 126 der Gießrinne 84 in der Gebrauchsstellung in Fahrtrichtung zeigt, während es in der Nichtgebrauchsstellung in die entgegengesetzte Richtung weist.

Wie am besten in Fig. 2, 3 und 4 dargestellt, ist die Gießrinne 84 lösbar an einer Gießrinnenhalterung 128 angebracht, die in Fahrtrichtung des Staplers 10 über eine der beiden Stützen 74 des Anbaugeräts 12 übersteht und starr mit dieser Stütze 74 verbunden ist. In der Gießrinnenhalterung 128 ist ein Ende eines Gießrinnentragarms 130 um eine zum Tragmast 66 parallele Achse schwenkbar. Das andere Ende des Gießrinnentragarms 130 ist unterhalb des breiteren Gießrinnenteils 122 angelenkt, so dass die Gießrinne 84 in Bezug zum Tragarm 130 ebenfalls um eine zum Tragmast 66 parallele Achse schwenkbar ist. Auf diese Weise lässt sie sich in der Gebrauchsstellung nach beiden Seiten um beliebige Winkel aus der vertikalen Längsmittelebene des Anbaugeräts 12 heraus verschwenken. Der Gießrinnentragarm 130 ist etwas abgewinkelt, so dass er sich in der Nichtgebrauchsstellung um den benachbarten Kippzylinder 80 herum erstrecken kann, wie in Fig. 2 dargestellt.

Wie am besten in Fig. 1 dargestellt, ist unterhalb von der Gießrinne 84 zwischen der Unterseite des Gießrinnenteils 122 und dem freien Ende des Gießrinnentragarms 130 ein Hydraulikzylinder 132 angeordnet, mit dem sich die Neigung der Gießrinne 84 in einer vertikalen Ebene verändern lässt, wie durch den Doppelpfeil E in Fig. 1 dargestellt.

## Patentansprüche

1. Pfanne (14) für ein Anbaugerät (12) oder einen dieses verwendenden Gabelstapler (10), die einen Pfannenkörper (16) mit einem Pfannenoberteil (18) aufweist, **dadurch gekennzeichnet, dass** die Pfanne (14) Tragzapfen (50) aufweist, über die sie in dem Anbaugerät (12) aufhängbar ist, dass das Pfannenoberteil (18) einen zylindrischen Abschnitt (28) und einen darüber angeordneten konisch verjüngten Abschnitt (30) mit einer Ausgießschnauze (20) aufweist, dass ein oberer Rand (32) des konisch verjüngten Abschnitts (30) eine Einfüllöffnung (34) an der Oberseite der Pfanne (14) begrenzt, und dass das Pfannenoberteil (18) die einseitig überstehende Ausgießschnauze (20) aufweist.

2. Pfanne nach Anspruch 1, **dadurch gekennzeichnet, dass** die Ausgießschnauze (20) eine in Richtung ihres freien Endes konisch verjüngte Form aufweist.

3. Pfanne nach einem der Ansprüche 1 oder 2, **dadurch gekennzeichnet, dass** ein oberer Rand (36) der Ausgießschnauze (20) von der Einfüllöffnung (34) weg nach oben in Richtung des freien Endes der Ausgießschnauze (20) geneigt angeordnet ist.

4. Pfanne nach einem der vorangehenden Ansprüche, **dadurch gekennzeichnet, dass** der Pfannenkörper (16) der Pfanne (14) einen Wechselboden (24) aufweist, der vorzugsweise mit dem Pfannenoberteil (18) entlang einer Flanschverbindung (22) verbunden ist.

5. Pfanne nach einem der Ansprüche 1 bis 4, **dadurch gekennzeichnet, dass** die Pfanne (14) zu ihrer Anhebung durch einen Kran dienenden Trageösen(42) aufweist.

6. Pfanne nach einem der vorangehenden Ansprüche, **dadurch gekennzeichnet, dass** die Pfanne (14) in Einrichtungen (76, 92, 94) zur Aufnahme und Sicherung der Pfanne (14) des Anbaugeräts (12) aufnehmbar ist.

7. Pfanne nach einem der vorangehenden Ansprüche, **dadurch gekennzeichnet, dass** die Pfanne (14) in einen unterhalb der Pfanne (14) angeordneten Schwenkantrieb (70) des Anbaugeräts (12) aufnehmbar ist, mit dem sich die im Anbaugerät (12) aufgenommene Pfanne (14) um eine allgemein vertikale Achse schwenken lässt.

8. Pfanne nach einem der vorangehenden Ansprüche, **dadurch gekennzeichnet, dass** die Tragzapfen (50) der Pfanne (14) in die Einrichtungen (76, 92, 94) zur Aufnahme und Sicherung der Pfanne (14), welche einen hydraulisch schwenkbaren Kippbügel (76) mit Einrichtungen (92, 94) zum Einhängen und Sichern der Pfanne (14) umfassen, einsetzbar sind.

9. Pfanne nach einem der vorangehenden Ansprüche, **dadurch gekennzeichnet, dass** die obere Einfüllöffnung (34) der Pfanne (14) durch einen Deckel (82) des Anbaugeräts (12), der zum Freigeben oder Verschließen der oberen Einfüllöffnung (34) der Pfanne (14) im Anbaugerät (12) schwenkbar ist, verschließbar ist, wobei vorzugsweise der Deckel (82) einen ersten Deckelteil (112) zum Verschließen der Einfüllöffnung (34) und einen in Bezug zum ersten Deckelteil (112) beweglichen zweiten Deckelteil (114) zum Verschließen oder Freigeben einer oberen Öffnung (38) einer Ausgießschnauze (20) und/oder einer Ausgießöffnung (40) der Pfanne (14) umfasst, und wobei vorzugsweise der zweite Deckelteil (114) um ein Scharnier (118) schwenkbar am ersten Deckelteil (112) angelenkt ist.

10. Pfanne nach einem der vorangehenden Ansprüche, **dadurch gekennzeichnet, dass** die Pfanne (14) mit einer Gießrinne (84) des Anbaugeräts (12) zusammenwirkt, die aus einer Gebrauchsstellung vor der Ausgießschnauze (20) der Pfanne (14) in eine Nichtgebrauchsstellung neben der Pfanne (14) schwenkbar ist, wobei sie in der Nichtgebrauchsstellung allgemein entgegen der Fahrtrichtung des Gabelstaplers (10) ausgerichtet ist.

## Claims

1. Pan (14) for an attachment device (12) or for a forklift (10) using such attachment device, having a pan body (16) with an upper pan part (18), **characterized in that** the pan (14) comprises lifting pins (50), by which it can be hanged-up in the attachment device (12), that the upper pan part (18) has got a cylindrical section (28) and, arranged above thereof, a conically tapered section (30) with a casting nozzle (20), that an upper rim (32) of the conically tapered section (30) defines a inlet opening (34) on the upper side of the pan (14), and that the upper pan part (18) comprises the casting nozzle (20) protruding on one side.

2. Pan according to claim 1, **characterized in that** the casting nozzle (20) has, in direction of its free end, a conically tapered shape.

3. Pan according to one of the claims 1 or 2, **characterized in that** an upper rim (36) of the casting nozzle (20) is arranged inclined, starting from the inlet opening (34) and extending upwards in the direction of the free end of the casting nozzle (20).

4. Pan according to one of the previous claims, **characterized in that** the pan body (16) of the pan (14) comprises a changeable bottom part (24), which is preferably connected with the upper pan part (18) along a flange connection (22).

5. Pan according to one of the claims 1 to 4, **characterized in that** the pan (14) comprises lifting lugs (42) for being lifted by a crane. ,

6. Pan according to one of the previous claims, **characterized in that** the pan (14) can be received in installations (76, 92, 94) of the attachment device (12) for receiving and securing the pan (14).

7. Pan according to one of the previous claims, **characterized in that** the pan (14) is receivable in a pivot drive (70) being arranged below the pan (14), by which the pan (14) being received in the attachment device (12) can be pivoted around a generally vertical axis.

8. Pan according to one of the previous claims, **characterized in that** the lifting pins (50) of the pan (14) can be inserted in the installations (76, 92, 94) for receiving and securing the pan (14), which comprise a hydraulically pivotable tilting frame (76) having means (92, 94) for clipping and securing the pan (14).

9. Pan according to one of the previous claims, **characterized in that** the upper inlet opening (34) of the pan (14) can be closed by a cover (82) of the attachment device (12), which is, for opening and closing the upper inlet opening (34) of the pan (14), arranged pivotably in the attachment device (12), whereby preferably the cover part (82) comprises a first cover part (112) for closing the inlet opening (34) and a second cover part (114) being arranged movably in respect to the first cover part (112) for closing or opening an upper opening (38) of the casting nozzle (20) and/or a casting opening (40) of the pan (14), and whereby preferably the second cover part (114) is arranged pivotably around a hinge (118) on the first cover part (112),

10. Pan according to one of the previous claims, **characterized in that** the pan (14) co-acts with a casting channel (84) of the attachment device (12), which can be pivoted from a non-use position sidewards of the pan (14), whereby the casting channel (84) is, in its non-use position, in general aligned against the drive direction of the forklift (10).

## Revendications

1. Poche (14) pour un appareil rapporté (12) ou un chariot élévateur (10) utilisant celui-ci, qui présente un corps de poche (16) pourvu d'une partie supérieure de poche (18), **caractérisée en ce que** la poche (14) présente des tourillons porteurs (50), par l'intermédiaire desquels elle peut être suspendue dans l'appareil rapporté (12), que la partie supérieure de poche (18) présente une section cylindrique (28) et une section (30) rétrécie de manière conique disposée au-dessus de cette dernière pourvue d'un bec verseur (20), qu'un bord supérieur (32) de la section (30) rétrécie de manière conique délimite un orifice de remplissage (34) sur le côté supérieur de la poche (14), et que la partie supérieure de poche (18) présente le bec verseur (20) faisant saillie d'un côté.

2. Poche selon la revendication 1, **caractérisée en ce que** le bec verseur (20) présente une forme rétrécie en cône en direction de son extrémité libre.

3. Poche selon l'une quelconque des revendications 1 ou 2, **caractérisée en ce qu'**un bord supérieur (36) du bec verseur (20) est disposé de manière inclinée vers le haut en direction de l'extrémité libre du bec verseur (20) de manière à s'éloigner de l'orifice de remplissage (34).

4. Poche selon l'une quelconque des revendications précédentes, **caractérisée en ce que** le corps de poche (16) de la poche (14) présente un fond interchangeable (24) qui est de préférence raccordé à la partie supérieure de poche (18) le long d'une liaison à bride (22).

5. Poche selon l'une quelconque des revendications 1 à 4, **caractérisée en ce que** la poche (14) présente des oeillets porteurs (42) servant à relever la poche par une grue.

6. Poche selon l'une quelconque des revendications précédentes, **caractérisée en ce que** la poche (14) peut être logée dans des dispositifs (76, 92, 94) servant à loger et à bloquer la poche (14) de l'appareil rapporté (12).

7. Poche selon l'une quelconque des revendications précédentes, **caractérisée en ce que** la poche (14) peut être logée dans un entraînement de pivotement (70), disposé sous la poche (14), de l'appareil rapporté (12), avec lequel la poche (14) logée dans l'appareil rapporté (12) peut être pivotée autour d'un axe généralement vertical.

8. Poche selon l'une quelconque des revendications précédentes, **caractérisée en ce que** les tourillons porteurs (50) de la poche (14) peuvent être insérés dans les dispositifs (76, 92, 94) servant à loger et à bloquer la poche (14), qui comprennent un étrier basculant (76) pivotant par voie hydraulique avec des dispositifs (92, 94) servant à accrocher et à bloquer la poche (14).

9. Poche selon l'une quelconque des revendications précédentes, **caractérisée en ce que** l'orifice de remplissage supérieur (34) de la poche (14) peut être fermé par un couvercle (82) de l'appareil rapporté (12) qui peut être pivoté afin de dégager ou de fermer l'orifice de remplissage supérieur (34) de la poche (14) dans l'appareil rapporté (12), dans laquelle de préférence le couvercle (82) comprend une première partie de couvercle (112) servant à fermer l'orifice de remplissage (34) et une deuxième partie de couvercle (114) mobile par rapport à la première partie de couvercle (112), servant à fermer ou à dégager un orifice supérieur (38) d'un bec verseur (20) et/ou un orifice verseur (40) de la poche (14), et dans lequel de préférence la deuxième partie de couvercle (114) est articulée au niveau de la première partie de couvercle (112) de manière à pouvoir pivoter autour d'une charnière (118).

10. Poche selon l'une quelconque des revendications précédentes, **caractérisée en ce que** la poche (14) coopère avec une goulotte de coulée (84) de l'appareil rapporté (12), qui peut être pivotée depuis une position d'utilisation devant le bec verseur (20) de la poche (14) dans une position de non-utilisation à côté de la poche (14), dans laquelle elle est orientée, dans la position de non-utilisation, généralement dans le sens opposé à la direction de déplacement du chariot élévateur (10).
